# FASCICULE DE BREVET EUROPEEN

(11) **EP 0 978 610 B1**
(45) Date de publication et mention de la délivrance du brevet: **21.05.2003**
(21) Numéro de dépôt: 99401967.7
(22) Date de dépôt: 02.08.1999
(51) Int. Cl.: E05B 47/00, E05B 65/20

(54) **Serrure électrique perfectionnée pour ouvrant de véhicule automobile**
Verbessertes elektrisches Schloss für einen Kraftfahrzeugflügel
Improved electric lock for a motor vehicle wing

(30) Priorité: 05.08.1998 FR 9810057
(43) Date de publication de la demande: 09.02.2000
(73) Titulaire: VALEO SECURITE HABITACLE, 94000 Créteil (FR)
(72) Inventeur: Roncin, Jean-Michel, 80100 Abbeville (FR); Duboille, Yves, 80132 Buigny Saint Maclou (FR)
(74) Mandataire: Croonenbroek, Thomas

(56) Documents cités:
- EP-A- 0 808 977
- EP-A- 0 812 972
- DE-A- 19 505 779
- DE-A- 19 614 122
- DE-A- 19 617 428
- DE-U- 29 701 390
- GB-A- 2 309 482

## Description

L'invention concerne une serrure électrique perfectionnée pour un ouvrant de véhicule automobile, notamment pour une portière, un hayon ou une lunette de hayon de véhicule automobile.

On connaît déjà une serrure électrique de ce type par la demande de brevet européen n° 812 972, dont une vue d'ensemble schématique est représentée sur la figure 14 annexée. Sur cette figure 14, on a désigné par la référence 25 le boîtier de serrure dans son ensemble. La serrure comporte à l'intérieur du boîtier 25 un moteur électrique 9, sur l'arbre duquel est fixé un pignon 9a, qui engrène avec un engrenage 9b d'un train d'engrenages 26, dont le pignon de sortie 9c coopère avec une roue dentée 27, qui constitue l'élément rotatif commandant la manoeuvre de la serrure. L'élément rotatif 27 est un disque qui porte deux manetons 28, 29 diamétralement opposés, ces manetons étant en regard d'un entraîneur 32. L'extrémité de l'entraîneur 32, qui coopère avec les manetons 28 et 29, a la forme d'une botte, dont la partie semelle a été désignée par 32a et la partie talon par 32b ; entre ces deux parties, se trouve un évidemment 34 sensiblement en forme de V ; l'extrémité de l'entraîneur 32, qui est opposée aux parties 32a, 32b, est reliée à un axe de pivotement 37, l'entraîneur 32 étant susceptible d'un mouvement de pivotement autour dudit axe 37. La serrure comporte un pêne à fourche 30, dont la fourche délimite un logement 38, qui est destiné à recevoir une gâche 4 qui coopère avec la serrure. De façon connue, la gâche 4 est un téton qui fait saillie sur le montant de porte en vis-à-vis de la serrure, le mouvement relatif de la porte par rapport au montant de porte, dans le sens de la fermeture de la porte, correspondant à un déplacement relatif de la gâche selon la flèche F1 et, dans le sens de l'ouverture de la porte, à un déplacement relatif de la gâche 4 dans le sens de la flèche F2. Le pêne 30 est susceptible de pivoter autour d'un axe 39 et il coopère avec un cliquet 31, qui est susceptible de pivoter autour de l'axe 37 et est solidaire en rotation de l'entraîneur 32. Le cliquet 31 est soumis à une force de rappel élastique, qui le pousse vers le pêne 30.

Dans la position de fermeture de porte représentée sur la figure 14, le cliquet 31 vient prendre appui par son bec d'extrémité 31a contre un cran 36 défini sur le pêne 30. De la sorte, la gâche 4 est emprisonnée dans l'évidement 38, ce qui maintient la porte en état de fermeture.

Si l'on alimente le moteur 9, l'élément rotatif 27 est entraîné en rotation et le maneton 29 s'engage dans l'évidement 34 en V de l'entraîneur 32, en raison de la position de repos qu'avait ledit entraîneur au moment de la fermeture de la serrure. Lorsque cette rotation se poursuit, le maneton 29 vient en contact avec la partie talon 32b de l'extrémité libre de l'entraîneur 32 et dès lors, toute rotation ultérieure du disque 27 entraîne un pivotement de l'entraîneur 32 autour de l'axe 37. Comme le cliquet 31 et l'entraîneur 32 sont solidaires en rotation, le cliquet 31 pivote dans le sens horaire jusqu'à permettre l'échappement du bec 31a du cliquet 31 du cran 36 du pêne 30.

En service normal, dès que le pêne 30 n'est plus retenu par le cliquet 31, le pêne 30 pivote pour libérer la gâche 4 qui se déplace dans la direction de la flèche F2. Le pivotement du pêne 30 est provoqué par l'effort de réaction du joint élastique qui est intercalé entre la porte et le montant de porte du véhicule. On a indiqué en 25a l'avaloir du boîtier de serrure 25, à travers lequel se déplace la gâche 4.

Toutefois, si l'effort de réaction du joint de porte est annulé pour une raison ou une autre, la gâche 4 n'exerce plus une force de traction sur le pêne 30, de sorte que celui-ci reste dans la position illustrée sur la figure 14. Dans ce cas, lorsque la rotation du disque 27 se poursuit, la partie talon 32b de l'entraîneur 32 échappe au maneton 29, ce qui provoque le retour de l'entraîneur 32 et donc du cliquet 31 dans sa position d'origine, dans laquelle le bec 31a vient s'engager sur le cran 36 du pêne 30. Dès lors, une rotation ultérieure du disque 27 amène le maneton opposé 28 à venir s'engager à son tour dans l'évidement 34, ce qui provoque à nouveau un pivotement de l'entraîneur 32, et ainsi jusqu'à ce que le moteur 9 cesse son entraînement en rotation.

Ce cas de figure peut survenir notamment sur un hayon du coffre du véhicule, lorsqu'une couche de neige importante s'est déposée sur le hayon, le poids de la couche de neige venant compenser l'effort de réaction du joint du hayon.

Dans ce cas, le pivotement alternatif de l'entraîneur 32, tant que le moteur électrique 29 entraîne le disque 27, provoque un claquement répétitif du cliquet 31 contre le pêne 30, à chaque fois qu'un maneton échappe à l'entraîneur. Ceci provoque un effet sonore "mitraillette" qui est très inconfortable pour l'utilisateur. En outre, comme le pêne 30 ne bouge pas, lorsque le moteur 9 cesse son entraînement en rotation, le cliquet 31 sera revenu dans sa position initiale, de sorte que l'ouvrant restera en position fermée.

L'invention a pour but de proposer une serrure électrique du type précité, qui permette de supprimer la nuisance sonore due au pivotement alternatif éventuel de l'entraîneur et qui permette une ouverture de la serrure, même lorsque le joint de porte n'engendre pas un effort de réaction de la gâche sur le pêne.

A cet effet, l'invention a pour objet une serrure électrique pour un ouvrant de véhicule automobile, ladite serrure comportant :
- un pêne pivotant en forme de fourche destiné à coopérer avec une gâche solidaire de la carrosserie du véhicule,
- un cliquet pivotant sur un axe fixe et soumis à un rappel élastique qui le sollicite vers le pêne, ledit cliquet étant apte à coopérer avec au moins un cran du pêne pour empêcher une rotation dudit pêne et ainsi retenir prisonnière la gâche dans la fourche du pêne quand l'ouvrant est en position de fermeture, ledit cliquet étant apte à s'écarter du pêne pour permettre une rotation du pêne libérant la gâche quand l'ouvrant est amené en position ouverte,
- un entraîneur solidaire du cliquet, pivotant autour du même axe fixe, et comportant un évidement sensiblement en forme de V,
- un moteur électrique destiné à entraîner un élément rotatif portant au moins un maneton, ledit maneton étant apte à pénétrer dans ledit évidement en V pour générer un pivotement de l'entraîneur et donc du cliquet, dans un sens inverse au rappel élastique, l'élément rotatif poursuivant sa rotation au moins jusqu'à ce que l'entraîneur échappe à l'action du maneton et étant associé à un moyen d'arrêt du moteur qui arrête la rotation du moteur après que l'entraîneur ait échappé à l'action du maneton,
- un moyen de blocage pour bloquer le cliquet dans sa position écartée permettant la rotation du pêne, ledit moyen de blocage étant apte à prendre une première position active de blocage du cliquet sensiblement en fin de pivotement du cliquet vers sa position écartée, et à rester dans cette position active de blocage au moins jusqu'à ce que le pêne pivote en vue de libérer la gâche, ledit moyen de blocage étant apte à prendre une deuxième position de déblocage du cliquet, de préférence au plus tard en fin de course de rotation du pêne vers sa position d'ouverture de la serrure, caractérisée par le fait que le moyen de blocage comporte un organe d'accrochage déplaçable à rappel élastique et une saillie de retenue conjuguée portés l'un par l'entraîneur et l'autre par le pêne, ledit organe d'accrochage étant apte à se déplacer à l'encontre de son rappel élastique pour franchir puis s'accrocher en aval sur ladite saillie de retenue en fin de pivotement du cliquet, le cliquet étant ainsi bloqué en position écartée par le pêne par l'intermédiaire dudit organe d'accrochage, jusqu'à ce que le pêne commence à pivoter vers sa position d'ouverture de la serrure, le pivotement du pêne provoquant le désengagement de l'organe d'accrochage de la saillie de retenue.

Avantageusement, le maneton de l'élément rotatif et l'évidement en V de l'entraîneur sont agencés l'un par rapport à l'autre de façon que, lorsque le maneton pénètre dans l'évidement, il engendre le pivotement de l'entraîneur sur une course d'ouverture qui amène le cliquet à s'écarter du pêne jusqu'à ce que le cliquet échappe au cran du pêne, puis le maneton fait pivoter l'entraîneur sur une surcourse avant d'échapper à l'évidement en V, ladite surcourse permettant d'engendrer un jeu entre le pêne et le cliquet, lequel jeu est maintenu par le moyen de blocage précité au plus tard jusqu'à ce qu'il quitte sa position active de blocage. Ainsi, une caractéristique importante de l'invention est l'amplification du jeu entre le pêne et le cliquet, grâce à la surcourse de l'entraîneur.

Dans ce cas, on peut prévoir que le moyen de blocage prend sa deuxième position de déblocage du cliquet dès que le pêne tourne en vue de la libération de la gâche, le cliquet pivotant d'une distance correspondant au jeu précité lors de son passage de la première position active à ladite deuxième position. Ainsi, lorsque le pêne pivotera à nouveau vers sa position de fermeture de la serrure, le moyen de blocage ne bloquera plus le cliquet, ce qui évitera de laisser le cliquet en position écartée et permettra ainsi au cliquet de s'engager sur le cran du pêne pour maintenir la porte en position fermée.

Selon une autre caractéristique de l'invention, lorsque le moyen de blocage est dans sa deuxième position de déblocage de cliquet, l'organe d'accrochage se trouve en amont de la saillie de retenue, de sorte que lors du retour du pêne en position de fermeture, la saillie de retenue repousse l'organe d'accrochage vers sa position de repos, dans le sens de la force de rappel élastique du cliquet, ce qui contribue à ramener le cliquet en position de repos, pour la fermeture de la serrure.

Dans une variante de réalisation, l'organe d'accrochage est une patte élastiquement déformable. De préférence, la patte élastiquement déformable est en forme d'épingle recourbée en U dont une extrémité est solidaire de l'entraîneur et dont l'autre extrémité libre est apte à s'accrocher sur la saillie de retenue qui est formée sur le pêne.

Dans une autre variante, l'organe d'accrochage est un pion mobile escamotable soumis à la force élastique d'un ressort de rappel. De préférence, le pion mobile est monté linéairement escamotable sur le pêne, l'extrémité libre du pion étant apte à s'accrocher sur ladite saillie de retenue qui est formée sur l'entraîneur.

Selon encore une autre caractéristique, la saillie de retenue se prolonge en amont par une rampe de guidage contre laquelle prend appui l'organe d'accrochage lors du pivotement du cliquet avant d'atteindre la position active de blocage, ce qui facilite le franchissement de la saillie de retenue par l'organe d'accrochage, ladite rampe de guidage étant inclinée de façon à engendrer sur le cliquet une force tendant à faire pivoter le cliquet dans le sens de la force de rappel élastique, lors du retour du pêne vers sa position de fermeture de la serrure.

Dans une autre variante, la pièce déplaçable est une patte élastiquement déformable solidaire en un point du boîtier de serrure et remplaçant fonctionnellement le levier basculant et son ressort de rappel mentionnés ci-dessus.

De manière connue en soi, l'entraîneur est un levier ayant, vu en plan, la forme d'une botte, l'évidement précité correspondant au creux qui existe entre la partie semelle et la partie talon de la botte, l'articulation de pivotement dudit levier s'effectuant à son extrémité opposée à celle qui porte les parties de la botte.

Dans la première variante du premier mode de réalisation précité, la patte élastiquement déformable est solidaire de l'entraîneur sensiblement à la pointe de la partie semelle de la botte.

Dans la deuxième variante du premier mode de réalisation, la saillie de retenue est formée sur la botte, sur la face opposée à la semelle.

De manière également connue en soi, l'élément rotatif est entraîné par un moteur à un seul sens de rotation et porte deux manetons symétriques par rapport à son axe, le moyen d'arrêt du moteur étant constitué, en premier lieu, par la mise en butée mécanique contre la partie semelle de l'entraîneur, de celui des manetons qui n'a pas, pendant l'ouverture de la serrure venant d'être réalisée, provoqué le pivotement de l'entraîneur et, en deuxième lieu, par une coupure de l'alimentation du moteur, qui n'intervient qu'après la mise en butée mécanique du maneton contre l'entraîneur.

Dans ce cas, dans la position d'ouverture de la serrure, le cliquet s'appuie contre une bordure du pêne et, lorsque la serrure arrive en position de fermeture, le cliquet venant coopérer avec un cran du pêne sous l'action de son rappel élastique, l'entraîneur et le cliquet pivotent d'un angle suffisant pour que le maneton qui était au droit de la partie semelle de l'entraîneur se trouve au droit de l'évidement.

D'autres caractéristiques, qui sont connues en soi par la demande de brevet européen n° 812 972, peuvent également être combinées avec la présente invention, à savoir le fait que
- dans la position de fermeture de la serrure, une bordure de l'entraîneur vient en appui contre la bordure du pêne,
- la forme de la partie semelle de l'entraîneur et de son raccordement à la zone, où se trouve l'axe de pivotement dudit entraîneur, confère à ladite partie semelle une élasticité générant un léger rebond du maneton qui vient en appui sur ladite partie, la partie talon de l'entraîneur se trouvant, au moment dudit appui, au droit de l'autre maneton pour limiter le rebond,
- la coupure de l'alimentation du moteur est due à une temporisation.

Pour mieux faire comprendre l'objet de l'invention, on va en décrire maintenant, à titre d'exemples purement illustratifs et non limitatifs, plusieurs modes de réalisation représentés sur le dessin annexé.

Sur ce dessin :
- la figure 1 est une vue schématique, représentant en plan, pour un premier mode de réalisation de la serrure de l'invention, l'entraîneur, le cliquet, le pêne et le moyen de blocage dans la position de fermeture de ladite serrure ;
- la figure 2 est une vue analogue à la figure 1, au cours du pivotement de l'entraîneur, en vue de l'ouverture de la serrure ;
- la figure 3 est une vue analogue à la figure 2, représentant le cliquet dans sa position maintenue écartée par le moyen de blocage, en fin de pivotement de l'entraîneur ;
- la figure 4 est une vue analogue à la figure 3, après rotation du pêne vers la position d'ouverture de la serrure ;
- la figure 5 est une vue analogue à la figure 4, au cours de la rotation du pêne vers sa position de fermeture de la serrure ;
- la figure 6 est une vue analogue à la figure 5, sensiblement en fin de course de rotation du pêne vers sa position de fermeture ;
- les figures 7 à 12 représentent une variante de réalisation de la serrure de l'invention et correspondant respectivement aux figures 1 à 6 ;
- la figure 13 est une vue analogue à la figure 7, mais représente une autre variante de réalisation de la serrure de l'invention ; et
- la figure 14 représente schématiquement en plan une vue d'ensemble d'une serrure connue en position de fermeture.

Sur les figures 1 à 6, on a représenté un premier mode de réalisation de la serrure de l'invention dans les différentes positions correspondant aux différentes phases cinématiques de l'ouverture et de la fermeture de la serrure. Les éléments de ce premier mode de réalisation, qui sont identiques ou analogues aux éléments de la serrure connue illustrée sur la figure 14, portent les mêmes chiffres de référence augmentés d'une centaine.

Dans ce premier mode de réalisation, l'entraîneur 132 en forme de botte présente à la pointe de sa partie semelle 132a une patte d'accrochage recourbée sensiblement en épingle 140, dont l'extrémité libre 140a est tournée vers la bordure incurvée 132c de la tige de la botte de l'entraîneur 132. Cette patte 140 vient de moulage avec la botte 132 et est élastiquement déformable, comme expliqué plus loin.

Le pêne à fourche 130 présente sur l'une des branches de sa fourche une bordure convexe 135, qui est destinée à venir en appui contre la bordure concave correspondante 132c de l'entraîneur 132, dans la position de repos illustrée sur la figure 1, qui correspond à la position de fermeture de la serrure. La bordure convexe 135 du pêne 130 présente à son extrémité opposée à l'évidement 138 une portion saillante de retenue 141, qui est destinée à coopérer avec l'extrémité libre 140a de la patte d'accrochage élastique 140, comme expliqué plus loin. La portion saillante 141 se prolonge par une rampe de guidage 142 contre laquelle vient en appui l'extrémité 140a de la patte 140.

Un ressort de compression 143 est prévu entre le boîtier de serrure 125 et l'entraîneur 132, pour solliciter ce dernier vers le pêne 130. Le cliquet 131 est solidaire en rotation de l'entraîneur 132, autour de l'axe 137, par exemple grâce à une goupille de liaison 144.

On va maintenant décrire le fonctionnement de ce premier mode de réalisation de la serrure de l'invention, en référence aux figures 1 à 6.

A partir de la position de fermeture de la serrure illustrée sur la figure 1, si on alimente le moteur 9 de la figure 14, l'élément rotatif 27 est entraîné en rotation et le maneton 29 s'engage dans l'évidement 134 en V de l'entraîneur 132 et vient en contact avec la partie talon 132b de l'extrémité libre de l'entraîneur 132, ce qui provoque un pivotement de l'entraîneur 132 autour de l'axe 137, dans la direction de la flèche F3 sur la figure 2. Au cours du pivotement de l'entraîneur 132 dans la direction de la flèche F3, l'extrémité libre 140a de la patte élastique 140 glisse le long de la rampe 142 du pêne 130 qui est retenu immobile par le cliquet 131 et la patte élastique se déforme en refermant légèrement l'ouverture du U. La figure 2 représente une position intermédiaire instable, dans laquelle le bec 131a du cliquet 131 est sur le point d'échapper au cran 136 du pêne 130, et l'extrémité libre 140a de la patte 140 est sur le point de franchir la saillie de retenue 141 du pêne 130.

Lorsque la rotation de l'entraîneur 132 se poursuit dans la direction de la flèche F3, le bec 131a du cliquet 131 s'écarte d'un jeu d du cran 136 du pêne 130, et l'extrémité libre 140a de la patte 140 vient s'accrocher sur la saillie 141 du pêne 130. La figure 3 représente la position de fin de pivotement de l'entraîneur 132 dans la direction de la flèche F3, car dans cette position le maneton 29 a échappé à l'évidement 134 en V de l'entraîneur 132. Dans l'hypothèse où aucune force de réaction n'est exercée sur le pêne 130 par la gâche 4, le pêne 130 reste dans la position illustrée sur la figure 3, mais le cliquet 131 reste dans sa position écartée, malgré la force de rappel élastique du ressort 143, grâce à l'accrochage de l'extrémité libre 140a de la patte 140 sur la saillie de retenue 141 du pêne 130.

Si le disque 27 continue à tourner, le maneton opposé 28 viendra en butée contre la partie semelle 132a de l'entraîneur 132, ce qui évitera ainsi le bruit "mitraillette" et le retour en position de fermeture du cliquet 131. Le moteur 9 sera ainsi bloqué, malgré le fait que son alimentation électrique soit maintenue jusqu'à la fin d'une temporisation.

Dans le cas où un effort de réaction est exercé sur le pêne 130 par la gâche 4, soit en raison de l'effort de compression du joint de porte, soit du fait d'un effort d'ouverture exercé par l'utilisateur sur la porte, le pêne 130 pivotera en direction de la flèche F2 sur la figure 4, pour libérer la gâche 4. La rotation du pêne 130 autour de son axe 139, a pour effet de décrocher la patte élastique 140 de la saillie de retenue 141, ce qui débloque l'entraîneur 132 par rapport au pêne 130. Comme l'entraîneur 132 est libéré, il pivote dans la direction de la flèche F4, opposée à la flèche F3, sous l'action du ressort 143, sur une distance correspondant au jeu d précité, car le cliquet 131 est maintenu contre le pêne 130 par appui de son bec 131a contre la bordure 135, et ce, pendant toute la course de rotation du pêne 130 vers sa position d'ouverture de la serrure.

Lorsque la portière vient à nouveau en position de fermeture, à partir de la position de la figure 4, le pêne 130 se déplace dans la direction de la flèche F1, opposée à la flèche F2, comme illustré sur la figure 5. Dans la position intermédiaire illustrée sur la figure 5, on constate que l'extrémité libre 140a de la patte d'accrochage 140 se trouve désormais de l'autre côté de la saillie de retenue 141, c'est-à-dire en amont, car entre les positions illustrées sur les figures 3 et 5, l'entraîneur 132 s'est déplacé d'une distance correspondant au jeu d.

Ainsi, lorsque le pêne 130 termine sa rotation vers la position de fermeture, entre les figures 5 et 6, il vient déformer élastiquement la patte 140, et dès que le cran 136 du pêne 130 vient au-delà du bec 131a du cliquet 131, le cliquet 131 pivote sous l'effet du ressort de rappel 143 dans la position illustrée sur la figure 1, ce qui ramène les différents organes de la serrure dans leur position de repos initiale.

A la force de rappel élastique exercée par le ressort 143 sur l'entraîneur 132, entre les positions des figures 6 et 1, s'ajoute le rappel élastique exercé par la patte 140 qui a été préalablement déformée par le pêne 130.

On va maintenant se référer aux figures 7 à 12 qui représentent une variante de réalisation de la serrure de l'invention, dont les différents organes portent les mêmes chiffres de référence que les organes du premier mode de réalisation, augmentés d'une centaine.

Dans la variante de réalisation illustrée sur les figures 7 à 12, le cliquet est monobloc avec l'entraîneur 232, ce qui permet de supprimer la goupille de liaison en rotation 144 du premier mode de réalisation.

Le pêne 230 comporte un logement 245 dans lequel est monté linéairement déplaçable un pion mobile 140 qui est retenu au moins partiellement dans le logement 245, par l'intermédiaire d'une collerette 240a. Un ressort de compression 246 est monté dans le logement 245 et prend appui à une extrémité contre le fond de ce logement et à son extrémité opposée contre la collerette précitée 240a pour solliciter le pion 240 en saillie du contour extérieur du pêne 230. Le pion mobile 240 débouche sur la face du pêne 230 qui est à l'opposé du logement 238, par rapport au bord incurvé 235, en face de la partie semelle 232a de la botte 232.

Le pion mobile 240 est destiné à venir en appui contre une rampe de guidage 242 formée sur la surface de la botte 232 opposée à la semelle, laquelle rampe de guidage 242 se prolonge par une saillie de retenue 241 qui est destinée à coopérer avec le pion mobile 240, comme expliqué plus loin.

A partir de la position de fermeture de la serrure illustrée sur la figure 7, lorsque le moteur 9 provoque un pivotement de l'entraîneur 232 dans la direction de la flèche F3, comme illustré sur la figure 8, le pion mobile 240 glisse le long de la rampe 242 de la botte 232, ce qui provoque une légère rétractation du pion mobile 240 à l'intérieur de son logement 245. Puis, en fin de pivotement de l'entraîneur 232, comme illustré sur la figure 9, le pion mobile 240 franchit la portion saillante 241 de la botte 232, ce qui provoque la détente du pion mobile 240, qui vient ainsi bloquer la botte 232 contre toute rotation ultérieure dans une direction opposée à la flèche F3. On comprend ainsi que le pion mobile 240 avec son ressort de compression 246 correspond fonctionnellement à la patte élastiquement déformable 140 du premier mode de réalisation. Dans ces conditions, la variante illustrée sur les figures 7 à 12 ne sera pas décrite plus en détail.

La figure 13 représente une autre variante de réalisation, dans laquelle les éléments identiques ou analogues aux éléments de la figure 7 ont été désignés par les mêmes chiffres de référence augmentés d'une centaine.

Par rapport au mode de réalisation illustré sur la figure 7, la variante de la figure 13 diffère simplement par le fait que le pion mobile 240 et son ressort 246 ont été fonctionnellement remplacés par une patte élastiquement déformable 340 qui coopère avec la rampe de guidage 342 et la portion saillante de retenue 341 de la botte 332.

Bien que cela ne soit pas représenté, on comprendra aisément que l'on pourrait également prévoir à la place de la patte élastiquement déformable 140 du premier mode de réalisation illustré sur les figures 1 à 6, un pion mobile analogue au pion 240 de la figure 7, sur l'entraîneur en forme de botte, sans sortir du cadre de l'invention.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons, si celles-ci entrent dans le cadre de l'invention.

## Revendications

1. Serrure électrique pour un ouvrant de véhicule automobile, ladite serrure comportant :
- un pêne pivotant en forme de fourche (130, 230, 330) destiné à coopérer avec une gâche (4) solidaire de la carrosserie du véhicule,
- un cliquet (131, 231a, 331a) pivotant sur un axe fixe (137, 237, 337) et soumis à un rappel élastique (143, 243, 343) qui le sollicite vers le pêne, ledit cliquet étant apte à coopérer avec au moins un cran (136, 236, 336) du pêne pour empêcher une rotation dudit pêne et ainsi retenir prisonnière la gâche dans la fourche du pêne quand l'ouvrant est en position de fermeture, ledit cliquet étant apte à s'écarter du pêne pour permettre une rotation du pêne libérant la gâche quand l'ouvrant est amené en position ouverte,
- un entraîneur (132, 232, 332) solidaire du cliquet, pivotant autour du même axe fixe, et comportant un évidement (134, 234, 334) sensiblement en forme de V,
- un moteur électrique (9) destiné à entraîner un élément rotatif (27) portant au moins un maneton (28, 29), ledit maneton étant apte à pénétrer dans ledit évidement en V pour générer un pivotement de l'entraîneur et donc du cliquet, dans un sens inverse au rappel élastique, l'élément rotatif poursuivant sa rotation au moins jusqu'à ce que l'entraîneur échappe à l'action du maneton et étant associé à un moyen d'arrêt du moteur qui arrête la rotation du moteur après que l'entraîneur ait échappé à l'action du maneton,
- un moyen de blocage (140, 141 ; 240, 241 ; 340, 341) pour bloquer le cliquet dans sa position écartée permettant la rotation du pêne, ledit moyen de blocage étant apte à prendre un premier état actif de blocage du cliquet sensiblement en fin de pivotement du cliquet vers sa position écartée, et à rester dans ce premier état actif de blocage au moins jusqu'à ce que le pêne pivote en vue de libérer la gâche, ledit moyen de blocage étant apte à prendre un deuxième état de déblocage du cliquet, pendant la course de rotation du pêne vers sa position d'ouverture de la serrure, **caractérisée par le fait que** le moyen de blocage comporte un organe d'accrochage déplaçable (140, 240, 340) à rappel élastique et une saillie de retenue conjuguée (141, 241, 341) portés l'un par l'entraîneur (132, 232, 332) et l'autre par le pêne (130, 230, 330), ledit organe d'accrochage étant apte à se déplacer à l'encontre de son rappel élastique pour franchir puis s'accrocher en aval sur ladite saillie de retenue en fin de pivotement du cliquet, le cliquet étant ainsi bloqué en position écartée par le pêne par l'intermédiaire dudit organe d'accrochage, jusqu'à ce que le pêne commence à pivoter vers sa position d'ouverture de la serrure, le pivotement du pêne provoquant le désengagement de l'organe d'accrochage de la saillie de retenue.

2. Serrure selon la revendication 1, **caractérisée par le fait que** le maneton (28, 29) de l'élément rotatif (27) et l'évidement (134, 234, 334) en V de l'entraîneur (132, 232, 332) sont agencés l'un par rapport à l'autre de façon que, lorsque le maneton pénètre dans l'évidement, il engendre le pivotement de l'entraîneur sur une course d'ouverture qui amène le cliquet (131, 231a, 331a) à s'écarter du pêne (130, 230, 330) jusqu'à ce que le cliquet échappe au cran du pêne, puis le maneton fait pivoter l'entraîneur sur une surcourse avant d'échapper à l'évidement en V, ladite surcourse permettant d'engendrer un jeu (d) entre le pêne et le cliquet, lequel jeu est maintenu par le moyen de blocage précité au plus tard jusqu'à ce qu'il quitte son premier état actif de blocage.

3. Serrure selon la revendication 2, **caractérisée par le fait que** le moyen de blocage (140, 141 ; 240, 241 ; 340, 341) prend son deuxième état de déblocage du cliquet (131, 231a, 331a) dès que le pêne (130, 230, 330) tourne en vue de la libération de la gâche (4), le cliquet pivotant d'une distance correspondant au jeu (d) récité lors du passage du moyen de blocage dudit premier état actif de blocage audit deuxième état de déblocage.

4. Serrure selon la revendication 3, **caractérisée par le fait que** lorsque le moyen de blocage est dans son deuxième état de déblocage du cliquet (131, 231a, 331a), l'organe d'accrochage (140, 240, 340) se trouve en amont de la saillie de retenue (141, 241, 341), de sorte que lors du retour du pêne (130, 230, 240) en position de fermeture, la saillie de retenue repousse l'organe d'accrochage vers sa position de repos, dans le sens de la force de rappel élastique du cliquet, ce qui contribue à ramener le cliquet en position de repos, pour la fermeture de la serrure.

5. Serrure selon l'une des revendications 1 à 4, **caractérisée par le fait que** l'organe d'accrochage est une patte élastiquement déformable (140, 340).

6. Serrure selon la revendication 5, **caractérisée par le fait que** la patte élastiquement déformable (140) est en forme d'épingle recourbée en U dont une extrémité est solidaire de l'entraîneur (132) et dont l'autre extrémité libre est apte à s'accrocher sur la saillie de retenue (141) qui est formée sur le pêne (130).

7. Serrure selon l'une des revendications 1 à 4, **caractérisée par le fait que** l'organe d'accrochage est un pion mobile escamotable (240) soumis à la force élastique d'un ressort de rappel (246).

8. Serrure selon la revendication 7, **caractérisée par le fait que** le pion mobile (240) est monté linéairement escamotable sur le pêne (230), l'extrémité libre du pion étant apte à s'accrocher sur ladite saillie de retenue (241) qui est formée sur l'entraîneur (232).

9. Serrure selon l'une des revendications 1 à 8, **caractérisée par le fait que** la saillie de retenue (141, 241, 341) se prolonge en amont par une rampe de guidage (142, 242, 342) contre laquelle prend appui l'organe d'accrochage (140, 240, 340) lors du pivotement du cliquet (131, 231a, 331a) avant d'atteindre ledit premier état actif de blocage, ce qui facilite le franchissement de la saillie de retenue par l'organe d'accrochage, ladite rampe de guidage étant inclinée de façon à engendrer sur le cliquet une force tendant à faire pivoter le cliquet dans le sens de la force de rappel élastique, lors du retour du pêne (130, 230, 330) vers sa position de fermeture de la serrure.

10. Serrure selon l'une des revendications 1 à 9, **caractérisée par le fait que** l'entraîneur (132, 232, 332) est un levier ayant, vu en plan, la forme d'une botte, l'évidement précité (134, 234, 334) correspondant au creux qui existe entre la partie semelle (132a, 232a, 332a) et la partie talon (132b, 232b, 332b) de la botte, l'articulation de pivotement dudit levier s'effectuant à son extrémité opposée à celle qui porte les parties de la botte.

11. Serrure selon les revendications 6 et 10 prises en combinaison, **caractérisée par le fait que** la patte élastiquement déformable (140) est solidaire de l'entraîneur (132) sensiblement à la pointe de la partie semelle (132a) de la botte.

12. Serrure selon les revendications 8 et 10 prises en combinaison, **caractérisée par le fait que** la saillie de retenue (241) est formée sur la botte (232), sur la face opposée à la semelle (232a).

13. Serrure selon l'une des revendications 10 à 12, **caractérisée par le fait que** l'élément rotatif (27) est entraîné par un moteur (9) à un seul sens de rotation et porte deux manetons (28, 29) symétriques par rapport à son axe, le moyen d'arrêt du moteur étant constitué, en premier lieu, par la mise en butée mécanique contre la partie semelle de l'entraîneur (132, 232, 332), de celui des manetons qui n'a pas, pendant l'ouverture de la serrure venant d'être réalisée, provoqué le pivotement de l'entraîneur et, en deuxième lieu, par une coupure de l'alimentation du moteur, qui n'intervient qu'après la mise en butée mécanique du maneton contre l'entraîneur.

14. Serrure selon la revendication 13, **caractérisée par le fait que** le cliquet (131, 231a, 331a) s'appuie contre une bordure (135, 235, 335) du pêne (130, 230, 330) et, lorsque la serrure arrive en position de fermeture, le cliquet venant coopérer avec un cran (136, 236, 336) du pêne sous l'action de son rappel élastique, l'entraîneur (132, 232, 332) et le cliquet pivotent d'un angle suffisant pour que le maneton qui était au droit de la partie semelle de l'entraîneur se trouve au droit de l'évidement (134, 234, 334).

## Patentansprüche

1. Elektrisches Schloss für eine Kraftfahrzeugtür, wobei das Schloss enthält:
- einen gabelförmigen Schwenkriegel (130, 230, 330), der dazu bestimmt ist, mit einer fest mit der Fahrzeugkarosserie verbundenen Zuhaltung (4) zusammenzuwirken,
- eine Sperre (131, 231a, 331a), die an einer festen Achse (137, 237, 337) verschwenkbar ist und einer Rückholfeder (143, 243, 343) unterliegt, welche sie in Richtung Riegel beaufschlagt, wobei die genannte Sperre mit mindestens einer Rastkerbe (136, 236, 336) des Riegels zusammenwirken kann, um eine Drehung des genannten Riegels zu verhindern und somit die Zuhaltung in der Riegelgabel festzuhalten, wenn die Tür sich in Schließstellung befindet, wobei die genannte Sperre sich vom Riegel entfernen kann, um eine Drehung des die Zuhaltung freigebenden Riegels zu gestatten, wenn die Tür in Offenstellung gebracht ist,
- einen fest mit der Sperre verbundenen Mitnehmer (132, 232, 332), der um die gleiche feste Achse verschwenkbar ist und eine im wesentlichen V-förmige Ausnehmung (134, 234, 334) enthält,
- einen Elektromotor (9), der dazu bestimmt ist, ein Drehelement (27) anzutreiben, das zumindest einen Zapfen (28, 29) trägt, wobei der genannte Zapfen in die V-förmige Ausnehmung eingreifen kann, um eine Schwenkbewegung des Mitnehmers und damit der Sperre entgegengesetzt zur Rückholfederkraft zu bewirken, wobei das Drehelement seine Drehung zumindest solange fortsetzt, bis der Mitnehmer der Wirkung des Zapfens entweicht, und dem genannten Drehelement ein Mittel zum Anhalten des Motors zugeordnet ist, das dessen Drehung unterbricht, wenn der Mitnehmer der Wirkung des Zapfens entwichen ist,
- ein Sicherungsmittel (140, 141; 240, 241; 340, 341) zum Sichern der Sperre in ihrer entfernten Stellung, wodurch der Riegel sich drehen kann, wobei das genannte Sicherungsmittel einen ersten aktiven Zustand zum Sichern der Sperre im wesentlichen am Ende der Schwenkbewegung der Sperre in ihre entfernte Stellung einnehmen und in diesem ersten aktiven Sicherungszustand zumindest solange verbleiben kann, bis der Riegel zum Freigeben der Zuhaltung sich verschwenkt, wobei das genannte Sicherungsmittel einen zweiten Zustand zum Entsichern der Sperre während der Drehbewegung des Riegels in seine Schlossöffnungsstellung einnehmen kann,
**dadurch gekennzeichnet, dass** das Sicherungsmittel ein elastisch rückbewegbares Verhakungsglied (140, 240, 340) und einen entsprechenden Haltevorsprung (141, 241, 341) enthält, wovon ersteres vom Mitnehmer (132, 232, 332) und letzteres vom Riegel (130, 230, 330) getragen werden, wobei das genannte Verhakungsglied entgegen seiner Rückholfederkraft verlagerbar ist, um den genannten Haltevorsprung zum Halten der Sperre am Schwenkwegende zu passieren und sich dann dahinter an diesem einzuhängen, wobei die Sperre damit in der entfernten Stellung durch den Riegel mittels des genannten Verhakungsglieds gesichert wird, bis der Riegel beginnt, sich in seine Schlossöffnungsstellung zu verschwenken, wobei mit Verschwenken des Riegels das Freigeben des Verhakungsglieds vom Haltevorsprung hervorgerufen wird.

2. Schloss nach Anspruch 1, **dadurch gekennzeichnet, dass** der Zapfen (28, 29) des Drehelements (27) und die V-förmige Ausnehmung (134, 234, 334) des Mitnehmers (132, 232, 332) so zueinander angeordnet sind, dass bei Eingreifen des Zapfens in die Ausnehmung dieser das Verschwenken des Mitnehmers über einen Öffnungsweg bewirkt, der die Sperre (131, 231a, 331a) dazu bringt, sich vom Riegel (130, 230, 330) soweit zu entfernen, bis die Sperre aus der Rastkerbe des Riegels entweicht, wonach der Zapfen den Mitnehmer über ein Übermaß verschwenkt, bevor er der V-förmigen Ausnehmung entweicht, wobei mit dem genannten Übermaß ein Spiel (d) zwischen dem Riegel und der Sperre hervorgerufen werden kann, welches Spiel höchstens solange vom genannten Sicherungsmittel aufrecht erhalten wird, bis es seinen ersten aktiven Sicherungszustand verlässt.

3. Schloss nach Anspruch 2, **dadurch gekennzeichnet, dass** das Sicherungsmittel (140, 141; 240, 241; 340, 341) seinen zweiten Zustand zum Entsichern der Sperre (131, 231a, 331a) einnimmt, sobald der Riegel (130, 230, 330) sich zwecks Freigeben der Zuhaltung (4) dreht, wobei die Sperre sich über einen dem vorgenannten Spiel (d) entsprechenden Abstand verschwenkt, wenn das Sicherungsmittel vom genannten ersten aktiven Sicherungszustand in den genannten zweiten Entsicherungszustand übergeht.

4. Schloss nach Anspruch 3, **dadurch gekennzeichnet, dass** dann, wenn das Sicherungsmittel sich in seinem zweiten Zustand zum Entsichern der Sperre (131, 231a, 331a) befindet, das Verhakungsglied (140, 240, 340) vor dem Haltevorsprung (141, 241, 341) liegt, so dass bei Rückkehr des Riegels (130, 230, 240) in die Schließstellung der Haltevorsprung das Verhakungsglied in dessen Ruhestellung in Richtung der Rückholfederkraft der Sperre verschiebt, was dazu beiträgt, zwecks Schließen des Schlosses die Sperre in Ruhestellung zurückzubringen.

5. Schloss nach einem der Ansprüche 1 bis 4, **dadurch gekennzeichnet, dass** das Verhakungsglied eine elastisch verformbare Lasche (140, 340) enthält.

6. Schloss nach Anspruch 5, **dadurch gekennzeichnet, dass** die elastisch verformbare Lasche (140) in Form einer U-förmig gebogenen Klammer vorliegt, von der das eine Ende fest mit dem Mitnehmer (132) verbunden ist und das andere freie Ende sich am Haltevorsprung (141) einhängen kann, der am Riegel (130) ausgebildet ist.

7. Schloss nach einem der Ansprüche 1 bis 4, **dadurch gekennzeichnet, dass** das Verhakungsglied ein mit einer Rückholfeder (246) federbelasteter, versenkbar beweglicher Stift (240) ist.

8. Schloss nach Anspruch 7, **dadurch gekennzeichnet, dass** der bewegliche Stift (240) am Riegel (230) gradlinig versenkbar gelagert ist, wobei das freie Ende des Stifts sich am genannten Haltevorsprung (241) einhängen kann, der am Mitnehmer (232) ausgebildet ist.

9. Schloss nach einem der Ansprüche 1 bis 8, **dadurch gekennzeichnet, dass** der Haltevorsprung (141, 241, 341) über eine Führungsrampe (142, 242, 342) nach vorne ragt, an die sich das Verhakungsglied (140, 240, 340) beim Verschwenken der Sperre (131, 231a, 331a) abstützt, bevor es den genannten ersten aktiven Sicherungszustand erreicht, wodurch das Passieren des Haltevorsprungs vom Verhakungsglied erleichtert wird, wobei die genannte Führungsrampe so geneigt ist, dass sie auf die Sperre eine Kraft ausübt, die versucht ist, bei Rückkehr des Riegels (130, 230, 330) in seine Schlossschließstellung die Sperre in Richtung der Rückholfederkraft zu verschwenken.

10. Schloss nach einem der Ansprüche 1 bis 9, **dadurch gekennzeichnet, dass** der Mitnehmer (132, 232, 332) ein Hebel ist, der von oben gesehen stiefelförmig ausgeführt ist, wobei die genannte Ausnehmung (134, 234, 334) der Mulde entspricht, die zwischen dem Sohlenteil (132a, 232a, 332a) und dem Absatzteil (132b, 232b, 332b) der Stiefelform besteht, wobei die Schwenkanlenkung des genannten Hebels an seinem Ende erfolgt, das dem entgegengesetzt ist, das die Teile der Stiefelform aufweist.

11. Schloss nach Anspruch 6 und 10 in Kombination, **dadurch gekennzeichnet, dass** die elastisch verformbare Lasche (140) im wesentlichen an der Spitze des Sohlenteils (132a) der Stiefelform fest mit dem Mitnehmer (132) verbunden ist.

12. Schloss nach Anspruch 8 und 10 in Kombination, **dadurch gekennzeichnet, dass** der Haltevorsprung (241) an der Stiefelform (232) auf der der Sohle (232a) entgegengesetzten Seite ausgebildet ist.

13. Schloss nach einem der Ansprüche 10 bis 12, **dadurch gekennzeichnet, dass** das Drehelement (27) von einem Motor mit nur einer Drehrichtung angetrieben wird und zwei symmetrisch zur seiner Achse angeordnete Zapfen (28, 29) trägt, wobei das Motoranhaltemittel in erster Linie in einem mechanischen Anschlagen desjenigen Zapfens am Sohlenteil des Mitnehmers (132, 232, 332) besteht, der während der zuvor erfolgten Öffnung des Schlosses nicht die Schwenkbewegung des Mitnehmers hervorgerufen hat, und in zweiter Linie in einem Unterbrechen der Bestromung des Motors, das erst nach dem mechanischen Anschlagen des Zapfens am Mitnehmer erfolgt.

14. Schloss nach Anspruch 13, **dadurch gekennzeichnet, dass** die Sperre (131, 231a, 331a) sich an einem Rand (135, 235, 335) des Riegels (130, 230, 330) abstützt, und dass dann, wenn das Schloss in die Schließstellung gelangt, wobei die Sperre (31) mit einer Rastkerbe (136, 236, 336) des Riegels unter der Wirkung seiner Rückholfederkraft zusammenwirkt, der Mitnehmer (132, 232, 332) und die Sperre um einen Winkel schwenken, der ausreicht, um den Zapfen aus dem Bereich des Sohlenteils des Mitnehmers in den Bereich der Ausnehmung (134, 234, 334) zu führen.

## Claims

1. Electric lock for an opening part of a motor vehicle, said lock comprising:
- a pivoting bolt in the form of a fork (130, 230, 330) intended to cooperate with a keeper (4) fixed to the vehicle body,
- a catch (131, 231a, 331a) pivoting on a fixed pin (137, 237, 337) and subjected to an elastic return (143, 243, 343) which forces it towards the bolt, the said catch being able to cooperate with at least one notch (136, 236, 336) on the bolt in order to prevent rotation of the said bolt and thus to keep the keeper captive in the bolt fork when the opening part is in the closed position, the said catch being able to move away from the bolt to allow rotation of the bolt releasing the keeper when the opening part is brought into the open position,
- a driver (132, 232, 332) fixed to the catch, pivoting about the same fixed pin and comprising a substantially V-shaped recess (134, 234, 334),
- an electric motor (9) intended to drive a rotary element (27) carrying at least one crank pin (28, 29), the said crank pin being able to enter the said V-shaped recess in order to cause a pivoting of the driver and therefore of the catch, in an opposite direction to the elastic return, the rotary element continuing its rotation at least until the driver escapes from the action of the crank pin and being associated with a stop means of the motor which stops the rotation of the motor after the driver has escaped from the action of the crank pin,
- a locking means (140, 141; 240, 241; 340, 341) for locking the catch in its separated position allowing the rotation of the bolt, the said locking means being able to adopt a first active state of locking the catch substantially at the end of pivoting of the catch towards its separated position, and to remain in this first active locking state at least until the bolt pivots with a view to releasing the keeper, the said locking means being able to adopt a second state of releasing the catch, during the rotation travel of the bolt towards its lock open position, **characterised by** the fact that the locking means comprises a movable attachment member (140, 240, 340) with elastic return and a conjugate retaining projection (141, 241, 341) carried one by the driver (132, 232, 332) and the other by the bolt (130, 230, 330), the said attachment member being able to move counter to its elastic return in order to pass over and then to hook downstream onto the said retaining projection at the end of pivoting of the catch, the catch thus being locked in the separated position by the bolt by means of the said attachment member, until the bolt commences to pivot towards its lock open position, the pivoting of the bolt causing the disengagement of the attachment member from the retaining projection.

2. Lock according to Claim 1, **characterised by** the fact that the crank pin (28, 29) of the rotary element (27) and the V-shaped recess (134, 234, 334) of the driver (132, 232, 332) are arranged with respect to each other so that, when the crank pin enters the recess, it causes the pivoting of the driver over an opening travel which causes the catch (131, 231a, 331a) to move away from the bolt (130, 230, 330) until the catch escapes from the notch in the bolt, and then the crank pin causes the driver to pivot over an overtravel before escaping from the V-shaped recess, the said overtravel giving rise to a clearance (d) between the bolt and the catch, which clearance is maintained by the aforementioned locking means at the latest until it leaves its first active locking state.

3. Lock according to Claim 2, **characterised by** the fact that the locking means (140, 141; 240, 241; 340, 341) adopts its second state of unlocking the catch (131, 231a, 331a) as soon as the bolt (130, 230, 330) turns with a view to releasing the keeper (4), the catch pivoting through a distance corresponding to the aforementioned clearance (d) when the locking means passes from the said first active locking state to the said second unlocking state.

4. Lock according to Claim 3, **characterised by** the fact that, when the locking means is in its second catch (131, 231a, 331a) unlocking state, the attachment member (140, 240, 340) is upstream of the retaining projection (141, 241, 341), so that, when the bolt (130, 230, 240) returns to the closed position, the retaining projection pushes the attachment member towards its idle position, in the direction of the elastic return force of the catch, which helps to return the catch to the idle position, for closure of the lock.

5. Lock according to one of Claims 1 to 4, **characterised by** the fact that the attachment member is an elastically deformable lug (140, 340).

6. Lock according to Claim 5, **characterised by** the fact that the elastically deformable lug (140) is in the form of a hairpin curved in a U shape, one end of which is fixed to the driver (132) and the other free end of which is able to hook onto the retaining projection (141) which is formed on the bolt (130).

7. Lock according to one of Claims 1 to 4, **characterised by** the fact that the attachment member is a retractable moving stud (240) subjected to the elastic force of a return spring (246).

8. Lock according to Claim 7, **characterised by** the fact that the moving stud (240) is mounted so as to be linearly retractable on the bolt (230), the free end of the stud being able to hook onto the said retaining projection (241) which is formed on the driver (232).

9. Lock according to one of Claims 1 to 8, **characterised by** the fact that the retaining projection (141, 241, 341) is extended upstream by a guidance ramp (142, 242, 342) against which the attachment member (140, 240, 340) bears when the catch (131, 231a, 331a) pivots before reaching the said first active locking state, which facilitates the passing of the retaining projection by the attachment member, the said guidance ramp being inclined so as to generate on the catch a force tending to make the catch pivot in the direction of the elastic return force, when the bolt (130, 230, 330) returns to its lock closed position.

10. Lock according to one of Claims 1 to 9, **characterised by** the fact that the driver (132, 232, 332) is a lever having, seen in plan view, the shape of a boot, the aforementioned recess (134, 234, 334) corresponding to the hollow which exists between the sole part (132a, 232a, 332a) and the heel part (132b, 232b, 332b) of the boot, the pivoting articulation of the said lever taking place at its end opposite to that which carries the parts of the boot.

11. Lock according to Claims 6 and 10 taken in combination, **characterised by** the fact that the elastically deformable lug (140) is fixed to the driver (132) substantially at the tip of the sole part (132a) of the boot.

12. Lock according to Claims 8 and 10 taken in combination, **characterised by** the fact that the retaining projection (241) is formed on the boot (232), on the face opposite to the sole (232a).

13. Lock according to one of Claims 10 to 12, **characterised by** the fact that the rotary element (27) is driven by a motor (9) with only one direction of rotation and carries two crank pins (28, 29) symmetrical with respect to its axis, the means of stopping the motor consisting firstly of the putting in mechanical abutment, against the sole part of the driver (132, 232, 332), of the one of the crank pins which has not, during the opening of the lock which has just been effected, caused the pivoting of the driver, and secondly by a cutting of the supply to the motor, which occurs only after the putting in mechanical abutment of the crank pin against the driver.

14. Lock according to Claim 13, **characterised by** the fact that the catch (131, 231a, 331a) bears against a rim (135, 235, 335) of the bolt (130, 230, 330) and, when the lock arrives in the closed position, the catch cooperating with a notch (136, 236, 336) on the bolt under the action of its elastic return, the driver (132, 232, 332) and the catch pivot through a sufficient angle for the crank pin which was in line with the sole part of the driver to be situated in line with the recess (134, 234, 334).
